# FASCICULE DE BREVET EUROPEEN

(11) **EP 0 283 376 B1**
(45) Date de publication et mention de la délivrance du brevet: **20.05.1992**
(21) Numéro de dépôt: 88400527.3
(22) Date de dépôt: 04.03.1988
(51) Int. Cl.: G08B 13/08, G08B 29/00

(54) **Détecteur à commande magnétique du déplacement d'un organe mobile par rapport à un organe fixe, pour l'ouverture d'une enceinte**
Magnetisch gesteuerter Fühler für die Umstellung eines mobilen Teiles hinsichtlich eines festen Teiles für die Öffnung eines abgeschlossenen Raumes
Magnetically controlled detector of the movement of a mobile part with respect to a fixed part for the opening of an enclosure

(30) Priorité: 05.03.1987 FR 8703008
(43) Date de publication de la demande: 21.09.1988
(73) Titulaire: FICHET-BAUCHE Société dite:, F-78140 Velizy-Villacoublay Cédex (FR)
(72) Inventeur: Vanslambrouck, Paul, B-8610 Wevelgem (BE)
(74) Mandataire: Berger, Helmut

(56) Documents cités:
- FR-A- 2 130 951
- GB-A- 1 250 803
- US-A- 2 877 361

## Description

L'invention concerne un détecteur à commande magnétique du déplacement d'un organe mobile par rapport à un organe fixe, selon le préambule de la revendication principale.

Un détecteur de ce type est connu par le brevet US N^{o} 2 877 361. Dans ce détecteur connu le contact comparable au contact de sécurité selon l'invention est placé dans les champs magnétiques à la fois de l'aimant principal et d'un deuxième aimant. La disposition du contact et des aimants est choisie de telle façon que les deux champs s'annulent au niveau du contact lorsque la porte est fermée.

Le détecteur connu présente l'inconvénient que la sensibilité aux champs magnétiques non produits par l'aimant principal, du contact de sécurité, est relativement faible et n'assure donc pas le déclenchement sûr d'une alarme lorsqu'une personne ouvre la porte de l'enceinte en utilisant un aimant de sabotage dans l'environnement de l'aimant principal.

La présente invention a pour objectif de proposer un détecteur à commande magnétique du type défini plus haut, qui ne présente pas l'inconvénient sus-mentionné.

Ce but est atteint grâce aux caractéristiques figurant dans la partie caractérisante de la revendication principale.

La sensibilité accrue du détecteur selon l'invention, à des champs magnétiques non produits par l'aimant principal est obtenue par le fait que le contact de sécurité est rendu insensible à l'aimant principal du fait du deuxième aimant disposé de façon à former un écran entre l'aimant principal et le contact de sécurité et en prévoyant des moyens de guidage de champ magnétique externe vers le contact de sécurité.

D'autres caractéristiques avantageuses de l'invention font partie des revendications qui sont rattachées à la revendication principale.

L'invention sera mieux comprise et d'autres buts, détails et avantages de celle-ci apparaîtront plus clairement au cours de la description explicative qui va suivre faite en référence à la figure unique annexée, donnée uniquement à titre d'exemple et illustrant de façon schématique un mode de réalisation de l'invention.

Comme le montre la figure, un détecteur à commande magnétique selon l'invention comprend essentiellement un aimant principal 1 monté sur la porte 2 d'une enceinte et un dispositif 3 incorporé à la structure fixe 4 d'encadrement de la porte, en face de l'aimant 1.

Ce dispositif comprend un contact électrique 5 avantageusement fermé à l'état de surveillance et monté dans un circuit d'alarme, de façon à être situé dans le champ magnétique de l'aimant principal 1 lorsque la porte est fermée et un contact de sécurité 6 faisant partie d'un circuit électrique de déclenchement d'une alarme signalant la présence d'un champ magnétique parasite dans l'environnement de l'aimant principal 1, susceptible de perturber le fonctionnement correct du contact principal 5. Les deux contats 5 et 6 sont des contacts d'un relais du type REED, c'est-à-dire à lames souples à l'intérieur d'une ampoule. Les deux relais sont juxtaposés de façon que leurs ampoules soient parallèles l'une à l'autre et à l'axe de l'aimant principal 1 lorsque la porte est fermée.

Sur le contact principal 5 se trouve un petit aimant supplémentaire 7 qui s'étend parallèlement à l'aimant 1, mais est orienté de façon à fonctionner dans le sens inverse de cet aimant. L'aimant 7 se trouvant entre les deux contacts, à un emplacement approprié, il forme un écran entre l'aimant principal 1 et le contact de sécurité, pour que l'influence de l'aimant 1 sur ce contact soit relativement faible.

De plus, deux plaquettes métalliques 8 et 9, avantageusement en acier doux, sont placées perpendiculairement sur les axes des deux ampoules de contact 5 et 6, au-dessus et en dessous de celles-ci, de façon à former deux moyens guides des champs magnétiques vers le contact 6. Ces plaquettes sont adaptées et disposées de façon à accomplir deux fonctions. Elles présentent pratiquement un court-circuit pour le champ magnétique de l'aimant principal 1, par leur positionnement près des lames de l'ampoule du contact 5, ainsi que par le fait que le contact 5 soit fermé en surveillance, l'aimant 7 établissant contre l'aimant 1 et le contact 6 une barrière qui affaiblit l'action de l'aimant 1 sur le contact 6. Une autre fonction principale des plaques-guides réside dans le fait que tout champ magnétique externe sera guidé par ces plaques vers le contact 6 et conditioné autour de celui-ci, de sorte que ce contact devienne très sensible à des aimants externes, tels que des aimants de sabotage ou parasites, mais nettement moins sensible pour l'aimant principal, c'est-à-dire le fonctionnement 1.

Le fonctionnement du détecteur que vient d'être décrit, ressort de façon évidente de la description qui vient d'être faite. On comprend aisément que le contact 5 s'ouvre lors de l'ouverture de la porte, ce qui déclenche une alarme dans le centre de surveillance. Lorsque l'on essaie de maintenir fermé le contact 5 à l'aide d'un champ magnétique externe de sabotage, le détecteur est en mesure d'informer le centre de l'ouverture de la porte puisque le champ magnétique de contact 5 devient déséquilibré, et en plus du fait que les plaques-guides 8 orientent ce champ magnétique de sabotage vers le contact de sécurité ou d'auto-protection 6. Ce contact se fermera et permettra ainsi la transmission d'un signal d'alarme approprié au centre de surveillance.

## Revendications

1. Détecteur à commande magnétique du déplacement d'un organe mobile par rapport à un organe fixe, pour l'ouverture d'une enceinte, telle que notamment une porte ou une fenêtre, du type comprenant un contact électrique monté dans un circuit d'alarme, porté par l'un desdits organes de façon à être situé dans le champ magnétique de l'aimant principal porté par l'autre organe, lorsque l'enceinte est fermée, et un contact de sécurité sensible à des champs magnétiques non produits par l'aimant principal et placé sur l'organe porteur du contact d'alarme, caractérisé en ce que l'organe porteur (4) du contact principal d'alarme (5) comporte en outre des moyens de guidage (8,9) de champs magnétiques externes vers ledit contact de sécurité (6) et un deuxième aimant (7) disposé de façon à former un écran entre l'aimant principal (1) et le contact de sécurité (6) pour réduire l'influence de cet aimant (1) sur le contact de sécurité (6).

2. Détecteur selon la revendication 1 caractérisé en ce que les moyens de guidages précités (8,9) de champs magnétiques externes sont formés par des plaquettes métalliques, avantageusement en acier doux, qui sont disposés de façon à former un court-circuit pour le champ magnétique de l'aimant principal (1), le contact principal (5) étant avantageusement fermé à l'état de surveillance.

3. Détecteur selon l'une des revendications 1 ou 2, caractérisé en ce que l'aimant principal (1), le contact principal (5) et le contact de sécurité (6) sont disposés l'un à côté de l'autre, lorsque l'enceinte est fermée et l'aimant (7) est placé entre les deux contacts (5) et (6) en étant orientés de façon à être polarisés dans le sens inverse de l'aimant principal (1).

4. Dispositif selon l'une des revendications précédentes, caractérisé en ce que les contacts précités (5) et (6) sont des contacts de relais, situés chacun dans une ampoule, que ceux-ci sont parallèles et juxtaposés et en ce que les plaques de guidage (8,9) de champs magnétiques s'étendent perpendiculairement aux ampoules, de part et d'autre de celles-ci.

## Claims

1. Magnetically controlled detector of the displacement of a movable member with respect to a stationary member, for the opening of an enclosure such in particular as a door or a window, of the type comprising an electrical contact mounted in an alarm circuit, carried by one of the said members so as to be located in the magnetic field of the main magnet carried by the other member when the enclosure is closed, and a safety contact sensitive to magnetic fields not produced by the main magnet and placed on the alarm contact carrying member, characterized in that the member (4) carrying the main alarm contact (5) moreover comprises means (8,9) for guiding external magnetic fields towards the said safety contact (6) and a second magnet (7) disposed so as to form a screen between the main magnet (1) and the safety contact (6) to reduce the influence of this magnet (1) upon the safety contact (6).

2. Detector according to claim 1, characterized in that the aforesaid means (8,9) for guiding external magnetic fields are formed of metal plates advantageously of soft steel which are disposed so as to form a short circuit for the magnetic field of the main magnet (1), the main contact (5) being advantageously closed in the monitoring state.

3. Detector according to one of claims 1 or 2, characterized in that the main magnet (1), the main contact (5) and the safety contact (6) are disposed side-by-side when the enclosure is closed and the magnet (7) is placed between both contacts (5) and (6) while being oriented so as to be biassed in the reverse direction of the main magnet (1).

4. Device according to one of the foregoing claims, characterized in that the aforesaid contacts (5) and (6) are relay contacts located each one in a bulb, in that the latter are parallel and juxtaposed and in that the plates (8,9) for guiding magnetic fields extend perpendicularly to the bulbs on either side of the latter.

## Patentansprüche

1. Die Bewegung eines beweglichen Teiles gegenüber einem ortsfesten Teil erfassenden magnetisch gesteuerten Fühler für die Oeffnung eines umschlossenen Raumes, wie insbesondere einer Tür oder eines Fensters, derjenigen Gattung mit einem in einem Alarmstromkreis angeordneten, derart durch einen der besagten Teile getragenen Kontakt, dass er in dem magnetischen Feld des durch den anderen Teil getragenen Hauptmagnets liegt, wenn der umschlossene Raum geschlossen ist und einem für durch den Hauptmagneten nicht erzeugte magnetische Felder empfindlichen und auf dem den Alarmkontakt tragenden Teil liegenden Sicherheitskontakt, dadurch gekennzeichnet, dass der den Hauptalarmkontakt (5) tragende Teil (4) ausserdem Mittel (8,9) zur Führung von äusseren magnetischen Feldern zu dem besagten Sicherheitskontakt (6) hin und einen zweiten Magneten (7) aufweist, der angeordnet ist, um einen Schirm zwischen dem Hauptmagneten (1) und dem Sicherheitskontakt (6) zu bilden, um den Einfluss dieses Magneten (1) auf den Sicherheitskontakt (6) zu vermindern.

2. Fühler nach Anspruch 1, dadurch gekennzeichnet, dass die vorgenannten Mittel (8,9) zur Führung von äusseren Magnetfeldern durch Metalplättchen vorteilhaft aus kohlenstoffarmen Stahl gebildet sind, die angeordnet sind, um einen Kurzschluss für das magnetische Feld des Hauptmagneten (1) zu bilden, wobei der Hauptkontakt (5) vorteilhaft im Überwachungszustand geschlossen ist.

3. Fühler nach einem der Ansprüche 1 oder 2, dadurch gekennzeichnet, dass der Hauptmagnet (1), der Hauptkontakt (5) und der Sicherheitskontakt (6) nebeneindander angeordnet sind, wenn der umschlossene Raum geschlossen ist und der Magnet (7) zwischen den beiden Kontakten (5) und (6) liegt, wobei diese Kontakte derart ausgerichtet sind, dass sie in umgekehrter Richtung gegenüber dem Hauptmagneten (1) polarisiert sind.

4. Vorrichtung nach einem der vorangehenden Ansprüche, dadurch gekennzeichnet, dass die vorgenannten Kontakte (5) und (6) jeweils in einem Kolben liegende Relaiskontakte sind, dass dieselben parallel und nebeneinander angeordnet sind und dass die Platten (8,9) zur Führung von magnetischen Feldern sich senkrecht zu den Kolben beiderseits derselben erstrecken.
